# EUROPÄISCHE PATENTSCHRIFT

(11) **EP 1 481 734 B1**
(45) Veröffentlichungstag und Bekanntmachung des Hinweises auf die Patenterteilung: **10.05.2006**
(21) Anmeldenummer: 04003977.8
(22) Anmeldetag: 21.02.2004
(51) Int. Cl.: B05B 11/00

(54) **Verschluss für einen Sprühkopf**
Closure for a spray head
Fermeture par une tête de pulvérisation

(30) Priorität: 30.05.2003 DE 20308449 U
(43) Veröffentlichungstag der Anmeldung: 01.12.2004
(73) Patentinhaber: Lindal Ventil GmbH, 23843 Bad Oldesloe (DE)
(72) Erfinder: Marroncles, Alain, 94100 Saint Maur Des Fossés (FR)
(74) Vertreter: Hauck, Graalfs, Wehnert, Döring, Siemons

(56) Entgegenhaltungen:
- WO-A-02/43872
- US-A- 3 904 088

## Beschreibung

Die vorliegende Erfindung betrifft einen Sprühkopf zum Austragen von Schaum, Gel oder einem ähnlichen Medium aus einem Behälter.

Sprühköpfe für Schaum- oder Gelprodukte sind hinlänglich bekannt. Sie besitzen häufig ein tellerübergreifendes Aufsatzelement, das mit einem Behälter für das Medium verbindbar ist. Ferner ist ein relativ zum Aufsatzelement bewegliches Betätigungselement vorgesehen, das eine Austrittsöffnung und einen Druckabschnitt aufweist. Die Austrittsöffnung ist dabei über einen Stutzen mit einer Ventilöffnung des Behälters verbunden. Das Ventil wird über den Druckabschnitt durch Druck auf den Stutzen betätigt. Nach Gebrauch kann der Sprühkopf durch ein Überkappe verschlossen werden.

Aus US 3,904,088 ist eine Sprühkappe gemäß des Oberbegriffs des Anspruchs 1 bekannt, die eine seitlich angelenkte Verschlußklappe besitzt. Die Verschlußklappe trägt einen Vorsprung auf der Innenseite, der im verschlossenen Zustand der Verschlußklappe unter einer Austrittsdüse in ein Aufsatzelement eingreift. Eine Betätigung der Sprühkappe ist auf dieser Weise gesperrt.

Aus WO 02/43872 A2 ist eine Sprühkappe für ein Aerosolbehälter bekannt, die einen zylindrischen Aufsatz mit einem darin gelagerten Betätigungselement besitzt. An dem Aufsatzelement angelenkt ist eine Verschlußklappe, die einen Vorsprung und einen Dichtungsring besitzt. Das Betätigungselement besitzt eine zur Verschlußklappe weisende Austrittsöffnung und eine Durchbrechung für den Verriegelungsvorsprung. In der geschlossenen Position ist der Vorsprung der Verschlußklappe in der Öffnung des Betätigungselements und der Dichtring innerhalb der Austrittsöffnung angeordnet.

Der vorliegenden Erfindung liegt die Aufgabe zugrunde, einen Sprühkopf für Schäume oder Gele zur Verfügung zu stellen, der mit einfachen Mitteln Verunreinigungen an einer Verschlußklappe vermeidet.

Erfindungsgemäß wird die Aufgabe durch einen Sprühkopf mit den Merkmalen aus Anspruch 1 gelöst. Vorteilhafte Ausgestaltungen bilden den Gegenstand der Unteransprüche.

Bei dem erfindungsgemäßen Sprühkopf zum Austragen von Schaum, Gel oder einem anderen Medium aus einem mit einem Ventil versehenen Behälter sind ein Aufsatzelement und ein Betätigungselement vorgesehen. Das Aufsatzelement sitzt auf dem Behälter, vorzugsweise tellerübergreifend. In dem Aufsatzelement ist das Betätigungselement beweglich gelagert. Das Betätigungselement besitzt eine Austrittsöffnung und einen Druckabschnitt, wobei es nicht erforderlich ist, daß der Druckabschnitt besonders ausgestaltet oder gekennzeichnet ist. Die Austrittsöffnung des Betätigungselements ist über einen Stutzen mit der Ventilöffnung verbunden. Bei einem Druck auf den Druckabschnitt des Betätigungselements wird das Ventil geöffnet und das in dem Behälter enthaltene Medium wird durch den Stutzen über die Austrittsöffnung ausgetragen. Ein an dem Aufsatzelement befestigtes Verschlußelement verschließt in seiner geschlossenen Position die Austrittsöffnung. Das Verschlußelement und das Betätigungselement besitzen eine Verriegelungseinrichtung, die in der geschlossenen Position des Verschlußelements ein Auslösen des Betätigungselements sperrt. Das Verschlußelement ist an dem Aufsatzelement angelenkt. Über die Verriegelungseinrichtung wird in der geschlossenen Position auch die Position des Betätigungselements relativ zu dem Behälter festgelegt, so daß eine versehentliche Betätigung des Ventils nicht erfolgen kann. Bei dem erfindungsgemäßen Sprühkopf kann auf eine Überkappe verzichtet werden, da eine unbeabsichtigte Betätigung bereits durch das Verschlußelement vermieden wird. Hinzu kommt, daß das Verschlußelement in seiner verriegelten Stellung auch die Aus trittsöffnung verschließt und somit die Bildung und/oder den Austritt von Schaum-oder Gelresten verhindert. Erfindungsgemäß besitzt das Aufsatzelement mindestens zwei Öffnungen, von denen in einer ersten Öffnung der Druckbereich des Betätigungselements und in der zweiten Öffnung die Austrittsöffnung des Betätigungselements frei liegt. In dieser Ausgestaltung des Sprühkopfs ist das Verschlußelement in einem Bereich zwischen erster und zweiter Öffnung an der Spitze des Aufsatzelements angelenkt. Das Verschlußelement trägt hierbei bevorzugt an seinem von der Anlenkung fortweisenden Ende den Vorsprung der Verriegelungseinrichtung, der in das Betätigungselement eingreift. Ferner ist auf der Innenseite des Verschlußelements ein kreisförmiger Dichtwulst ausgebildet.

In einer bevorzugten Ausgestaltung besteht die Verriegelungseinrichtung aus einer Ausnehmung und einem Vorsprung, die in der geschlossenen Position des Verschlußelements ineinandergreifen. Hierdurch wird ein Auslösen des Betätigungselements gesperrt. Bevorzugt ist das Verschlußelement mit einem stiftförmigen Vorsprung versehen, der in der geschlossenen Position in eine Ausnehmung in dem korrespondierenden Betätigungselement eingreift. Der Vorsprung verriegelt das Betätigungselement derart, daß das Ventil des Behälters geschlossen ist.

Um ein Nachschäumen des Sprühkopfs wirksam zu verhindern, können auf der Innenseite des Verschlußelements vorstehende Abschnitte angeordnet sein, die in der geschlossenen Position des Verschlußelements in die Austrittsöffnung vorstehen. Ist die Austrittsöffnung beispielsweise sternförmig ausgebildet, so kann auch der vorstehende Abschnitt sternförmig ausgebildet sein, um in die Austrittsöffnung vorzustehen. Der vorstehende Abschnitt kann aber auch teilweise in die Austrittsöffnung vorstehen. Befindet sich bei dem erfindungsgemäßen Sprühkopf das Verschlußelement in seiner geschlossenen Position, so ist das Betätigungselement gesperrt und die Austrittsöffnung durch den vorstehenden Abschnitt abgedichtet, so daß ein Nachschäumen unterbleibt und eine versehentliche Betätigung ausgeschlossen ist. Der vorstehende Abschnitt kann einstückig in dem Verschlußelement ausgeformt sein.

In einer alternativen Ausgestaltung ist das Verschlußelement mit einem Einsatz versehen, der den vorstehenden Abschnitt für die Austrittsöffnung trägt. Der Einsatz kann fest in das Verschlußelement eingesetzt werden.

Das Verschlußelement ist bevorzugt in Form einer Klappe ausgeführt, die weniger als eine Hälfte des Sprühkopfes bedeckt.

Nachfolgend werden zwei Ausführungsbeispiele des erfindungsgemäßen Sprühkopfes anhand von Zeichnungen näher erläutert. Es zeigt:
Fig. 1 ein erstes Beispiel für einen erfindungsgemäßen Sprühkopf in unterschiedlichen Positionen der Verschlußklappe,
Fig. 2a bis 2d den Sprühkopf aus Fig. 1 in einer perspektivischen Ansicht,
Fig. 3 eine Detailansicht der Verbindung von Betätigungselement und Aufsatz,
Fig. 4 einen innerem Dichtring in dem Verschlußelement in einer Detailansicht,
Fig. 5 eine Verriegelungseinrichtung in einer Detailansicht,
Fig. 6a bis 6f eine perspektivische Ansicht des Sprühkopfes aus Fig. 1 und eine Detailansicht zu der Verbindung von Verschlußklappe und Aufsatzelement,
Fig. 7 eine zweite Ausgestaltung des erfindungsgemäßen Sprühkopfes in der Seitenansicht und
Fig. 8 den Sprühkopf aus Fig. 7 in einer perspektivischen Ansicht.

Fign. 7 und 8 zeigen keine Ausgestaltung der Erfindung.

Figuren 1 bis 6 zeigen eine erste Ausgestaltung des erfindungsgemäßen Sprühkopfes für Schaum- oder Gelprodukte. Der Sprühkopf besitzt ein haubenförmiges, tellerübergreifendes Aufsatzelement 10, an dem ein Betätigungselement 12 beweglich befestigt ist. Hierbei ist das Betätigungselement 12 mit dem Aufsatzelement verbunden und das Betätigungselement ist schwenkbar in dem Aufsatzelement 10 gehalten.

Das Betätigungselement 12 besitzt einen Druckbereich 14, der eine in Betätigungsrichtung A des Ventils ausgeübte Kraft über einen Stutzen 15 an ein Ventil weiterleitet und dieses so betätigt. Der Stutzen 15 mündet in der Austrittsöffnung 16 des Betätigungselements. Die Austrittsöffnung ist in einem Wandelement vorgesehen, daß von einem trichterförmigen Wandabschnitt gehalten ist.

Der Aufsatz 10 besitzt eine Öffnung, in der das Betätigungselement 12 mit seinem Druckbereich 14 frei zugänglich liegt. Aus einer zweiten Öffnung 20 des Aufsatzes 10 steht das Betätigungselement mit seiner Öffnung 16 leicht vor. Wird das Betätigungselement 12 im Bereich 14 gedrückt, so gibt das Betätigungselement 12 die Öffnung 20 teilweise frei, insbesondere im Bereich der Spitze des Aufsatzelements (vgl. Fig. 1d). Figur 1d zeigt mit B beispielhaft einen austretenden Schaum.

An dem Aufsatz 10 ist eine Verschlußklappe 22 in einem Bereich 24 angelenkt. Die Verschlußklappe 22 ist in ihrer Form an den Aufsatz 10 und das Betätigungselement 12 im Bereich seiner Austrittsöffnung angepaßt, so daß der Aufsatz in der geschlossenen Position eine durchgehende Kontur besitzt. Der Bereich 24 liegt zwischen der ersten Öffnung 18 und der zweiten Öffnung 20. Die Verschlußklappe 22 besitzt an ihrem von der Anlenkung fortweisenden Ende einen stiftförmigen Verriegelungsvorsprung 26. Im inneren der Verschlußklappe ist ein Hohlzapfen 28 als vorstehender Abschnitt angeformt, der in der geschlossenen Position der Klappe 22 in die Austrittsöffnung 16 taucht und diese verschließt. In der in Fig. 1a dargestellten geschlossenen Position, ist der Vorsprung 26 in einer Bohrung 30 (vgl. Fig. 1b) in dem Betätigungselement unterhalb der Austrittsöffnung 16 angeordnet. Hierdurch wird die Position des Betätigungselements festgelegt. Unterstützt wird dies noch dadurch, daß die Verschlußklappe 22 an dem Aufsatz 10 im Bereich 31 flächig anliegt.

Figuren 2a bis 2d zeigen eine perspektivische Ansicht des Sprühkopfes aus Fig. 1, wobei gleiche Elemente mit gleichen Bezugszeichen versehen sind. In der Darstellung von Figur 2 ist zu erkennen, daß der Druckbereich 14 eine im wesentlichen ovale Form besitzt. Wie in Figur 2b und 2c deutlich zu erkennen, ist die Wandung 33 des Aufsatzes 10 im Druckbereich tiefergezogen.

Figur 3 zeigt eine Detailansicht zur Verbindung von Betätigungselement 12 und Aufsatz 10. Die entsprechende Verbindung ist in Figur 1 mit dem Bezugszeichen 35 gekennzeichnet. Betätigungselement 12 und Aufsatz 10 sind über einen Steg 37 miteinander verbunden. Der Steg 37 mündet in die Außenfläche des Betätigungselements 12 einen t-förmigen Anschluß bildend, während der Steg 37 aus dem Ende des Aufsatzes 10 herausgeformt ist.

Figur 4 zeigt die Detailansicht einer zusätzlichen inneren Dichtung 39, die in der Verschlußklappe 22 angeformt ist. Die zusätzliche Dichtung 39 ist als kreisförmiger Wulst ausgebildet, der in der verschlossenen Position der Klappe gegen das Betätigungselement im Bereich um die Austrittsöffnung 16 anliegt.

Figur 5 zeigt den Verriegelungsmechanismus im Detail. Der Stift 26 mit einer abgerundeten Spitze reicht durch die Öffnung 31 in dem Betätigungselement durch und steht aus der Innenseite der Verschlußklappe 22 vor. Zum besseren Halt der Verschlußklappe in der Verriegelungsposition ist in der Öffnung 31 ein umlaufender Wulst 41 ausgeformt, dessen Innendurchmesser dem Außendurchmesser des Stifts 26 entspricht.

Figuren 6a bis 6e zeigen eine perspektivische Ansicht des Sprühkopfs aus Figur 1 in seiner geöffneten Position. Gleiche Elemente sind wieder mit gleichen Bezugszeichen versehen. Aus Figur 6a ist deutlich zu erkennen, daß die Austrittsöffnung 16 sternförmig ausgebildet ist, wobei von einer zentralen Bohrung 16 aus Austrittsschlitze 43 radial abstehen. Ebenfalls in Figur 6a ist zu erkennen, daß um die Austrittsschlitze 43 herum ein Absatz 45 in dem Betätigungselement vorgesehen ist, der über den Wulst 39 abgedichtet wird.

Figur 6a zeigt eine perspektivische Ansicht von vorne, während Figur 6b eine perspektivische Ansicht bei geöffneter Verschlußklappe 22 von der Seite zeigt. Figur 6c zeigt den Sprühkopf von hinten mit einer Draufsicht auf den Druckbereich 14. Figur 6d zeigt eine Schnittansicht, die im wesentlichen Figur 1 entspricht, wobei die Sprühkappe nicht auf einen Behälter aufgesetzt ist. Figur 6e zeigt die Sprühkappe in einer perspektivischen Ansicht von oben.

Figur 6f ist eine Detailansicht des Verbindungsstücks 24. Aus dem Aufsatz steht im Bereich der Spitze ein Vorsprung 47 vor. Über einen Bereich mit verminderter Wandstärke geht der Vorsprung 47 in einen Vorsprung 45 über, der aus der Verschlußklappe 22 vorsteht.

Figur 7 zeigt ein altematives Ausführungsbeispiel für den erfindungsgemäßen Sprühkopf. In dieser Ausgestaltung besitzt der Sprühkopf einen Aufsatz 34, aus dem das Betätigungselement 36 vorsteht. Das Betätigungselement 36 besitzt einen Druckbereich 38. Wie in Figur 7 deutlich zu erkennen, ist die Öffnung 40 leicht versetzt auf der Spitze des Betätigungselements 36 angeordnet. Auch in diesem Ausführungsbeispiel ist die Austrittsöffnung 40 wieder sternförmig ausgebildet und in einem kreisförmigen ebenem Abschnitt 42 angeordnet.

Verschlossen wird die Austrittsöffnung 40 durch eine an dem Aufsatz 34 im Bereich 44 angelenkte Klappe 46.

Figur 8 zeigt die Klappe 46 in ihrer geöffneten Position, während Figur 7 die geschlossene Position dargestellt. An ihrem von dem Aufsatz 34 fortweisenden Ende besitzt die Klappe 46 einen Einsatz 48 mit sternförmigen Vorsprüngen 50. In der geschlossenen Position der Klappe 46 verschließen diese die sternförmige Austrittsöffnung 40.

An dem zum Aufsatz weisenden Ende ist die Klappe 46 mit einem Vorsprung 52 versehen. Der Vorsprung 52 greift in eine Ausnehmung 54 in dem Betätigungselement 46 ein. Hierdurch wird das Betätigungselement 36 in seiner Position relativ zu dem Aufsatz 34 und somit zu dem Behälter festgelegt, so daß kein Austrag des Mediums in der geschlossenen Position der Klappe erfolgen kann.

## Patentansprüche

1. Sprühkopf zum Austragen von Schaum, Gel oder einem anderen Medium aus einem Behälter, mit
- einem Aufsatzelement (10; 34), an dem ein Verschlußelement (22; 46) angelenkt ist, und
- einem beweglich in dem Aufsatzelement (10, 34) gelagerten Betätigungselement (12; 36), das eine Austrittsöffnung (16, 40) und einen Druckabschnitt (14, 38) aufweist, wobei die Austrittsöffnung (16, 40) über einen Stutzen mit einer Ventilöffnung des Behälters verbindbar ist, das Ventil über den Druckabschnitt (14, 38) betätigbar ist und das Verschlußelement (22, 46) in seiner geschlossenen Position die Austrittsöffnung (16, 40) verschließt,
- wobei das Verschlußelement (22, 46) und das Betätigungselement (12, 36) eine Verriegelungseinrichtung (26, 30, 52, 54) bilden, die in der geschlossenen Position des Verschlußelements (22, 46) ein Auslösen des Betätigungselements sperrt,
**dadurch gekennzeichnet, daß**
- das Aufsatzelement zwei Öffnungen (18, 20) aufweist, von denen in einer ersten Öffnung der Druckbereich (14) des Betätigungselements (12) frei liegt, und in einer zweiten Öffnung (20) die Austrittsöffnung (16) frei liegt, wobei das Verschlußelement in einem Bereich (24) zwischen erster und zweiter Öffnung angelenkt ist und eine innere Dichtung (39) in dem Verschlußelement angeformt ist, die als kreisförmiger Wulst ausgebildet, in der verschlossenen Position der Klappe gegen das Betätigungselement im Bereich um die Austrittsöffnung anliegt.

2. Sprühkopf nach Anspruch 1, **dadurch gekennzeichnet, daß** die Vernegelungseinrichtung eine Ausnehmung (30; 54) und einen Vorsprung (26; 52) aufweist, die in der geschlossenen Position des Verschlußelements (22; 46) ineinandergreifen.

3. Sprühkopf nach Anspruch 2, **dadurch gekennzeichnet, daß** das Verschlußelement (22; 46) einen Vorsprung (26; 52) aufweist.

4. Sprühkopf nach einem der Ansprüche 1 bis 3, **dadurch gekennzeichnet, daß** das Ver-schlußelement auf seiner zur Austrittsöffnung weisenden Seite mindestens einen vor-stehenden Abschnitt (28; 50) aufweist, der in der geschlossenen Position des Ver-schlußelements in die Austrittsöffnung (16; 40) vorsteht.

5. Sprühkopf nach Anspruch 4, **dadurch gekennzeichnet, daß** das Verschlußelement einen Einsatz (48) trägt, der mit dem vorstehenden Abschnitt für die Austrittsöffnung ver-sehen ist.

6. Sprühkopf nach einem der Ansprüche 1 bis 5, **dadurch gekennzeichnet, daß** das Verschlußelement an seinem von der Anlenkung fortweisenden Ende den Vorsprung (26) der Verriegelungseinrichtung trägt.

## Claims

1. Spray head for the dispensing of foam, gel or another medium from a container, with
- a cap element (10; 34) on which a sealing element (22; 46) is hinged, and
- an operating element (12; 36) displaceably mounted in the cap element (10, 34) and which comprises an outlet aperture (16, 40) and a pressure section (14, 38), the outlet aperture (16, 40) being connectable via a nozzle to a valve opening of the container, the valve being operable via the pressure section (14, 38) and the sealing element (22, 46) sealing the outlet aperture (16, 40) in its closed position,
- the sealing element (22, 46) and the operating element (12, 36) forming a locking unit (26, 30, 52, 54) which in the closed position of the sealing element (22, 46) blocks the release of the operating element,
**characterised in that**
- the cap element comprises two openings (18, 20) of which in a first opening the pressure section (14) of the operating element (12) is exposed and in a second opening (20) the outlet aperture (16) is exposed, the sealing element being hinged in a region (24) between the first and second opening and an inner seal (39) being formed in the sealing element which is configured as a circular bead and in the closed position of the flap rests against the operating element in the region around the outlet aperture.

2. Spray head according to claim 1, **characterised in that** the locking unit comprises a recess (30; 54) and a projection (26; 52) which engage in one another in the closed position of the sealing element (22; 46).

3. Spray head according to claim 2, **characterised in that** the sealing element (22; 46) comprises a projection (26; 52).

4. Spray head according to any one of claims 1 to 3, **characterised in that**, on its side facing toward the outlet aperture, the sealing element comprises at least one projecting portion (28; 50) which, in the closed position of the sealing element, projects into the outlet aperture (16; 40).

5. Spray head according to claim 4, **characterised in that** the sealing element carries an insert (48) which is provided with the projecting portion for the outlet aperture.

6. Spray head according to any one of claims 1 to 5, **characterised in that** the sealing element carries the projection (26) of the locking unit on its end facing away from the hinged portion.

## Revendications

1. Tête de pulvérisation pour l'extraction de mousse, de gel ou d'un autre agent à partir d'un réservoir, avec
- un élément de chapeau (10; 34) sur lequel est articulé un élément de fermeture (22; 46), et
- un élément de commande (12; 36) reposant de façon mobile dans l'élément de chapeau (10, 34) et qui présente une ouverture de sortie (16, 40) et un tronçon de pression (14, 38), l'ouverture de sortie (16, 40) pouvant être raccordée via un tubulure à une ouverture de soupape du réservoir, la soupape pouvant être commandée via le tronçon de pression (14, 38), et l'élément de fermeture (22, 46) fermant, dans sa position fermée, l'ouverture de sortie (16, 40),
- l'élément de fermeture (22, 46) et l'élément de commande (12, 36) formant un équipement de verrouillage (26, 30, 52, 54) qui, dans la position fermée de l'élément de fermeture (22, 46), bloque un déclenchement de l'élément de commande,
**caractérisée en ce que**
- l'élément de chapeau présente deux ouvertures (18, 20) la zone de pression (14) de l'élément de commande (12) étant libre dans une première ouverture et l'ouverture de sortie (16) étant libre dans une deuxième ouverture (20), l'élément de fermeture étant articulé dans une zone (24) entre la première et la deuxième ouverture, et un joint d'étanchéité (39) intérieur étant formé dans l'élément de fermeture, joint qui est constitué en tant que bourrelet circulaire et qui, dans la position fermée du clapet, appuie contre l'élément de commande dans la zone autour de l'ouverture de sortie.

2. Tête de pulvérisation selon la revendication 1, **caractérisée en ce que** l'équipement de verrouillage présente un évidemment (30; 54) et une saillie (26; 52) qui, dans la position fermée de l'élément de fermeture (22 ; 46), engrènent l'un dans l'autre.

3. Tête de pulvérisation selon la revendication 2, **caractérisée en ce que** l'élément de fermeture (22 ; 46) présente une saillie (26; 52).

4. Tête de pulvérisation selon une des revendications 1 à 3, **caractérisée en ce que** l'élément de fermeture présente, sur son côté dirigé vers l'ouverture de sortie, au moins un tronçon saillant (28; 50) qui, dans la position fermée de l'élément de fermeture, fait saillie dans l'ouverture de sortie (16; 40).

5. Tête de pulvérisation selon la revendication 4, **caractérisée en ce que** l'élément de fermeture porte un insert (48) qui est muni du tronçon saillant pour l'ouverture de sortie.

6. Tête de pulvérisation selon une des revendications 1 à 5, **caractérisé en ce que** l'élément de fermeture porte, sur son extrémité s'éloignant de l'articulation, la saillie (26) de l'équipement de verrouillage.
